# EUROPÄISCHE PATENTANMELDUNG

(11) **EP 2 905 381 A1**
(43) Veröffentlichungstag der Anmeldung: **12.08.2015**
(21) Anmeldenummer: 15153622.4
(22) Anmeldetag: 03.02.2015
(51) Int. Cl.: E01F 9/017

(54) **SPERRPFOSTEN**

(30) Priorität: 06.02.2014 DE 102014001471
(71) Anmelder: Conradi + Kaiser GmbH, 56271 Kleinmaischeid (DE)
(72) Erfinder: KAISER, Klaus, 56584 Anhausen (DE)
(74) Vertreter: Braun-Dullaeus Pannen Patent- und Rechtsanwälte

(57) **Zusammenfassung**

Sperrpfosten, umfassend ein Befestigungselement zur Befestigung auf einem Untergrund und ein Sperrteil, wobei zwischen Befestigungselement und Sperrteil ein Gelenk angeordnet ist, mit dem das Sperrteil am Bodenelement befestigt ist, wobei dass das Gelenk eine Elastomerfeder ist.

## Beschreibung

Die Erfindung betrifft einen Sperrpfosten, umfassend ein Befestigungselement zur Befestigung auf einem Untergrund und ein Sperrteil, wobei zwischen Befestigungselement und Sperrteil ein Gelenk angeordnet ist, mit dem das Sperrteil am Befestigungselement befestigt ist.

So genannte Sperrpfosten werden heute in einer Vielzahl von Formen und Ausgestaltungen genutzt. Neben der eigentlichen Pfostenform sind sie auch als Bügel oder in Bogenform anzutreffen. Die auch unter dem Begriff Poller bekannten Sperrpfosten werden üblicherweise dazu eingesetzt, befahrbare Flächen zu begrenzen oder ein Befahren nur für bestimmte Verkehrsmittel, wie beispielsweise Fahrräder, zu ermöglichen. Gängige Materialien für die Poller sind Metalle, aber auch Stein findet durchaus Verwendung. Vor allem in Parkhäusern kommen auch Sperrpfosten aus Hartkunststoff oder elastischen Kunststoffen zum Einsatz.

In der einfachsten Ausführungsform sind die Sperrpfosten fest und dauerhaft mit dem Boden verbunden, beispielsweise einbetoniert oder mit einem Sockel verschweißt beziehungsweise verschraubt. Neben fest stehenden Pollern werden auch immer wieder Poller eingesetzt, die zwar am Boden befestigt sind, aber umgelegt, versenkt oder von ihrem Platz entfernt werden können. Solche Poller weisen ein Befestigungselement auf, welches fest mit dem jeweiligen Untergrund verbunden ist, und ein Sperrteil, das an dem Befestigungselement gehalten wird.

Diese Konstruktion erlaubt, gesperrte Flächen temporär zur Nutzung freizugeben oder den umgekehrten Fall, nicht genutzte Flächen vor unberechtigter Benutzung zu schützen. Klassische Einsatzgebiete der bewegbaren Poller sind Einfahrten, die nur berechtigten Nutzern freigegeben werden sollen, oder Parkplätze, die ein Besitzer vor unberechtigtem Parken schützen möchte.

Um ein Bedienen der bewegbaren Poller durch Unberechtigte zu verhindern, werden sie üblicherweise durch ein Schloss oder dergleichen verriegelt. In der einfachsten der geschilderten Ausgestaltungen ermöglicht ein Öffnen des Schlosses die Entfernung des Sperrpfostens. Diese Lösung ist aber nicht optimal, da der Sperrpfosten nach Entfernung mitgeführt oder irgendwo abgelegt werden muss, bevor er wieder eingesetzt und erneut arretiert werden kann.

Wesentlich leichter zu handhaben ist eine gelenkige Befestigung des Sperrpfostens am Boden, durch die er bei Bedarf umgelegt werden kann. Der dann flach am Boden auf liegende Sperrpfosten kann nun bei entsprechender Bodenfreiheit des Fahrzeuges leicht überfahren werden. Anschließend wird er in seiner Ausgangsstellung zurück geschwenkt und erneut arretiert.

Besonders aufwendige Lösungen erlauben ein temporäres elektrisches oder hydraulisches Versenken eines oder mehrerer Poller im Boden. Der hierbei genutzte Mechanismus fährt die Poller auch wieder zurück in ihre Ausgangsposition. Diese Lösung ist besonders komfortabel, da der Bediener den Mechanismus aus dem Fahrzeug heraus starten kann.

Gemeinsamer Nachteil dieser Lösungen ist, dass ein Kontakt eines Fahrzeugs mit dem arretierten Poller zum einen leicht zu Lackschäden in Form von Kratzern oder sogar zu einer Beschädigung der Karosserie führen kann. Gleichzeitig kann es passieren, dass der Poller beschädigt zurückbleibt oder im schlimmsten Fall aus seiner Verankerung gerissen worden ist.

Um eine Beschädigung von Fahrzeugen zu vermeiden werden Sperrpfosten auch vollständig aus elastischem Material gefertigt, das bei einem Kontakt nachgibt und so einen Schaden möglichst verhindert. Nachteilig an dieser Lösung ist, dass solchen Sperrpfosten ihre Nachgiebigkeit angesehen werden kann und sie deshalb oftmals nicht ernst genommen werden. Ihre Nachgiebigkeit verleitet dazu, diese Poller bei Bedarf bewusst zu touchieren oder sogar zu überfahren, da ein Schaden am Fahrzeug nicht zu befürchten ist. Damit können diese Sperrpfosten ihren Zweck oft nicht erfüllen. Sie werden darüber hinaus durch die geschilderte Vorgehensweise meist sogar beschädigt oder schlimmstenfalls zerstört.

Aufgabe der vorliegenden Anmeldung ist es, einen Sperrpfosten vorzuschlagen, der ausreichend robust ist, um eine Sperrwirkung entfalten zu können, jedoch bei Kontakt einen Schaden möglichst verhindert oder zumindest minimiert.

Diese Aufgabe wird gelöst mit dem Sperrpfosten gemäß Anspruch 1. besonders vorteilhafte Ausführungsformen werden in den abhängigen Ansprüchen genannt. Ein wesentlicher Grundgedanke des erfindungsgemäßen Sperrpfostens ist dabei, dass das verwendete Gelenk als Elastomerfeder ausgebildet ist. Mittels der Elastomerfeder ist das Sperrteil des Sperrpfostens am Befestigungselement befestigt und zugleich mit diesem elastisch verbunden.

Die Elastomerfeder ist somit zum einen das Verbindungselement, durch welches das Sperrteil fest am Bodenelement befestigt ist. Zusätzliche Befestigungen werden nicht benötigt und sind auch nicht vorgesehen. Des Weiteren ist die Elastomerfeder das zwischen Befestigungselement und Sperrteil angeordnetes Gelenk. Das Gelenk weißt dabei eine Ruhestellung auf, in der das Elastomer das Sperrteil ohne äußere Krafteinwirkung in einer gewünschten Position hält.

Bei äußerer Krafteinwirkung auf das Sperrteil kann es so durch elastische Verformung des Elsastomers aus der Ruhestellung geschwenkt werden. Die Elastomerfeder bildet dabei einen Drehpunkt aus, über den das Sperrteil verschwenken und einem touchierenden Fahrzeug auszuweichen kann. Größere Beschädigung am Fahrzeug können so vermieden werden. Ist das Sperrteil noch mit einem elastischen Material überzogen, können sogar Lackschäden ausgeschlossen oder zumindest minimiert werden. Dabei lässt sich über die Form und das Material des Elsastomers die Dämpfung des Gelenks bestimmen und damit den Widerstand festlegen, den das Sperrteil dem Fahrzeug entgegenbringt.

Mit Beendigung des Kontakts zum Fahrzeug kann das Elastomer entspannen und schwenkt den Sperrteil automatisch wieder in die Ruhestellung zurück, so das der Sperrpfosten erneut seine Sperrwirkung entfalten kann. Der erfindungsgemäße Sperrpfosten ist somit selbst aufrichtend.

Ein besonderer Vorteil der Elastomerfeder ist es, dass sie auch für Sperrpfosten in Form von Sperrbügeln oder Bögen eingesetzt werden kann. Die Anzahl der Befestigungselemente, mit denen der Sperrpfosten am Untergrund befestigt ist, kann beliebig gewählt werden. Es ist also durchaus möglich, den erfindungsgemäßen Sperrpfosten je nach gewünschter Form über mehrere Elastomerfeder an verschiedenen Orten mit dem Untergrund zu verbinden.

Mit dem Untergrund im Sinne dieser Erfindung ist nicht nur der Boden gemeint, auf dem das Befestigungselement befestigt wird, sondern jegliche Fläche, die für die Befestigung eines Sperrpfostens geeignet ist. Es ist somit durchaus denkbar, den erfindungsgemäßen Sperrpfosten mit einer beispielsweise waagerechten Ruhestellung vorzusehen, dessen Befestigungselement oder Elemente an einer Wand befestigt sind.

Eine Elastomerfeder erlaubt es, ein metallisches und/oder massives Sperrteil sicher in einer Ruhestellung zu halten. Durch die Verwendung solcher Materialien ist gewährleistet, dass die Führer eines Fahrzeugs einen Kontakt mit dem erfindungsgemäßen Sperrpfosten vermeiden möchten. Besonderer Vorteil der Elastomerfeder ist es, dass durch die Form und Wahl des Elsastomers die Eigenschaften der Feder einfach auf das Gewicht und die Form des Pollers eingestellt werden können.

Von Vorteil ist es auch, dass Befestigungselement und Elastomerfeder ohne weiteres teilweise im Untergrund versenkt werden können, so dass der Sperrpfosten bei vollständiger Umlegung möglichst flach auffliegt.

In einer bevorzugten Ausführungsform bildet die Elastomerfeder einen Drehpunkt aus, um den das Sperrteil in beliebige Ebenen verschränkt werden kann. Dies hat den Vorteil, dass die Richtung, aus der ein Fahrzeug den Poller touchiert, keine Bedeutung für die Beweglichkeit des Sperrteils hat. Es kann über einen Vollkreis verschenkt werden und somit in jede Richtung ausweichen. Der Vektor des Kontakts spielt somit für die gewünschte Schadensminimierung keine Rolle. Einzige Begrenzungen sind die Blockade des Sperrteils durch andere Gegenstände oder der Kontakt mit dem Untergrund, auf dem das Befestigungselement befestigt ist.

Vorzugsweise ist der Elastomer der Elastomerfeder ein Butylkautschuk. Ein derartige Kautschuk entspannt relativ langsam, so das ein Zurückschnellen des Sperrteils in die Ruhestellung vermieden werden kann. Das vergleichsweise langsame Zurückführen des Sperrteils hat den Vorteil, dass ein Pendeln über die Ruhestellung hinaus vermieden werden kann. Zugleich minimiert es die Gefahr einer Verletzung Dritter oder die Beschädigung von Gegenständen, die sich zufällig in der Schwenklinie des Sperrteils befinden.

In einer besonders bevorzugten Ausführungsform läuft dass der Elastomerfeder zugewandte Ende des Sperrteils nach innen, je nach Ausformung des Sperrteils, konisch bzw. spitz zu. Durch den spitz zur Elastomerfeder hin zulaufenden Überstand des Sperrteils wird ein Kontakt zwischen Elastomerfeder und dem Ende des Sperrteils auch bei starker Verschwenkung verhindert.

## Patentansprüche

1. Sperrpfosten, umfassend ein Befestigungselement zur Befestigung auf einem Untergrund und ein Sperrteil, wobei zwischen Befestigungselement und Sperrteil ein Gelenk angeordnet ist, mit dem das Sperrteil am Bodenelement befestigt ist,
**dadurch gekennzeichnet,**
**dass** das Gelenk eine Elastomerfeder ist.

2. Sperrpfosten nach Anspruch 1,
**dadurch gekennzeichnet,**
**dass** die Elastomerfeder einen Drehpunkt ausbildet, um den das Sperrteil in beliebige Ebenen verschwenkt werden kann.

3. Sperrpfosten nach Anspruch 1 oder 2,
**dadurch gekennzeichnet,**
**dass** der Elastomer der Elastomerfeder ein Butylkautschuk ist.

4. Sperrpfosten nach einem der vorherigen Ansprüche,
**dadurch gekennzeichnet,**
**dass** der Sperrfosten über mehrere Befestigungselemente mit dem Untergrund verbunden ist.

5. Sperrpfosten nach einem der vorherigen Ansprüche,
**dadurch gekennzeichnet,**
**dass** das der Elastomerfeder zugewandte Ende des Sperrteils nach Innen spitz zuläuft.
